# EUROPÄISCHE PATENTSCHRIFT

(11) **EP 3 781 270 B1**
(45) Veröffentlichungstag und Bekanntmachung des Hinweises auf die Patenterteilung: **05.10.2022**
(21) Anmeldenummer: 19724619.2
(22) Anmeldetag: 15.04.2019
(51) Int. Cl.: A62C 13/76, A62C 37/36, G08B 17/00, A62C 13/62, A62C 37/50

(54) **WARTUNGSFREIES FEUERLÖSCHGERÄT MIT EINEM INSPEKTIONSSYSTEM**
INSPECTION SYSTEM FOR MAINTENANCE FREE FIRE EXTINGUISHING DEVICES
SYSTÈME D'INSPECTION POUR APPAREILS EXTINCTEURS SANS ENTRETIEN

(30) Priorität: 16.04.2018 EP 18167559; 30.04.2018 EP 18170028
(43) Veröffentlichungstag der Anmeldung: 24.02.2021
(73) Patentinhaber: Kammer, Peter, 4532 Feldbrunnen (CH)
(72) Erfinder: Kammer, Peter, 4532 Feldbrunnen (CH)
(74) Vertreter: Kieffer, Valentin
(86) Internationale Anmeldenummer: PCT/IB2019/053062
(87) Internationale Veröffentlichungsnummer: WO 2019/202457

(56) Entgegenhaltungen:
- EP-A2- 2 759 823
- WO-A1-2011/045584
- US-A1- 2017 259 093
- Anonymous: "INTELLIGENT CONTROL GAUGE DOUBLE INDICATION DIGITAL AND ANALOGUE TYPE EMPEO 2 AND EMPEO 3 (WITH ANALOGUE OUTPUT SIGNAL 4-20 mA)", , 31. Mai 2012 (2012-05-31), XP055420352, Gefunden im Internet: URL:http://empeo.de/media/files_public/kqi tkksvpl/Empeo2english.pdf [gefunden am 2017-10-31]

## Beschreibung

Die vorliegende Erfindung betrifft ein Feuerlöschgerät gemäss Oberbegriff des Patentanspruchs 1.

Zur Bekämpfung von Bränden in Gebäuden und in Verkehrsmitteln werden häufig stationäre oder tragbare Feuerlöschgeräte eingesetzt. Diese Feuerlöschgeräte beinhalten ein Löschmittel, welches im Brandfall bereits unter Druck steht oder unter Druck gesetzt wird und danach mit einer definierten Durchflussmenge und Geschwindigkeit in Richtung des Brandguts gespritzt werden soll. Besteht in einem Feuerlöscher kein Druck mehr oder kann der Druck nicht aufgebaut werden, wird der Feuerlöscher nicht mehr funktionieren. Die Funktionsfähigkeit der Feuerlöschgeräte muss also regelmässig überwacht werden, um festzustellen, ob noch Druck vorhanden ist bzw. im Nutzungsfall Druck aufgebaut werden könnte. Zusätzlich müssen bei bestimmten kritischen Feuerlöscher-Modellen in definierten Zeitabständen Zustandskontrollen durchgeführt werden.

Heute sind vor allem zwei Arten von Feuerlöschgeräten auf dem Markt erhältlich: Dauerdruck-Feuerlöschgeräte und Auflade-Feuerlöschgeräte. Bei Dauerdruck-Feuerlöschgeräten stehen der Löschmittelbehälter und das sich darin befindende Löschmittel dauernd unter Druck, so dass das Feuerlöschgerät bei Auslösung durch den Benutzer sofort einsatzbereit ist. Bei Auflade-Feuerlöschgeräten wird im Löschmittelbehälter der nötige Gasdruck in einer separaten Druckflasche gespeichert. Diese Druckflasche wird bei der Auslösung durch den Benutzer angestochen, so dass mit dem Überdruck aus der Druckflasche der Betriebsdruck im Löschmittelbehälter erreicht und das Löschmittel vom Feuerlöschgerät herausgetrieben wird. Der Löschmittelbehälter und das sich darin befindende Löschmittel stehen also nur im Benutzungsfall unter Druck. Zur Kontrolle der Betriebsbereitschaft und des inneren Drucks von Dauerdruck-Feuerlöschgeräten werden diese oft mit einem Manometer versehen, wie beispielsweise in der EP 2759823 A2, der

EP 1311323 B1 und in der EP 2938410 B1 beschrieben. Manometer sind empfindliche Messgeräte, welche über die Jahre unrichtige Druckwerte vermitteln können. Übliche Manometer bestehen aus beweglichen Messteilen, welche sich aufgrund chemischer Reaktionen oder der Einwirkung von Dämpfen elastisch verformen. Diese Messteile sind mit einem Zeiger oder einem elektronischen Sensor verbunden, welcher von dieser Bewegung bzw. Verformung einen Druckwert ableitet. Bei Feuerlöschgeräten stehen die Zeiger der Manometer meistens jedoch jahrelang reglos. Im Laufe der Zeit kann sich nebst chemischen Reaktionen Kondenswasser im Manometer bilden, mithin metallische Teile korrodieren können. Bei den bekannten Vorrichtungen besteht also die Gefahr, dass die Manometer erstarren, nicht mehr den aktuellen gemessenen Druckzustand vermitteln, und somit ein Druckverlust des Löschmittels nicht festgestellt wird. Ein weiterer Nachteil der herkömmlichen Dauerdruck-Feuerlöschgeräte ist der Umstand, dass der Löschmittelbehälter in der Regel aus Metall gefertigt ist. Löschmittelbehälter aus Metall haben latente Korrosionsrisiken, welche von der Aggressivität des Löschmittels her rühren. Dauerdruck-Feuerlöschgeräte müssen also regelmässig geöffnet werden, um den Löschmittelbehälter von innen zu kontrollieren und die Funktion der Manometer zu überprüfen. Um das Korrosionsrisiko zu vermindern, werden Feuerlöscher mit Behältern aus Kunststoff verwendet, die mit Fasern verstärkt sind. So werden z.B. in der EP 2473770 A1 zwei Schichten von Fasern in unterschiedliche Richtungen um den Behälter gewickelt. Allerdings müssen auch Feuerlöscher mit Druckbehältern aus korrosionsresistentem Material regelmässig gewartet werden, um die Funktion der Manometer zu überprüfen. Auflade-Feuerlöschgeräte wurden entwickelt, um das Innenleben des metallischen Löschmittelbehälters einfacher kontrollieren zu können, da dieser nicht unter dauerndem Druck steht (s. z.B. EP0867205A1). Auflade-Feuerlöschgeräte werden aber auch je nach den geltenden Vorschriften jährlich oder alle 2-3 Jahre geöffnet, um Zustandskontrollen des Löschmittelbehälters und der metallischen Druckflasche durchzuführen. Nachteilig an dieser Praxis ist der Umstand, dass aufwändige Wartungsarbeiten gemacht werden müssen, nur um festzustellen, ob die Innenbeschichtung der Löschmittelbehälter noch in Ordnung ist und ob die Druckflasche noch über einen genügend hohen Druck verfügt und nicht korrosionsgeschädigt ist. Besonders nachteilig ist ausserdem, dass wenn die Druckflasche zwischen zwei Wartungsintervallen nicht mehr funktioniert, dies von aussen nicht erkennbar ist. Das Feuerlöschgerät bleibt also, auch wenn die Druckflasche nicht mehr funktionstüchtig ist, weiterhin plombiert. Dieser Zustand ist für den Benutzer täuschend, da dieser bei einem plombierten Feuerlöschgerät davon ausgeht, dass dieses einwandfrei funktioniert.

Zusammenfassend kann festgehalten werden, dass heutige Feuerlöschgeräte regelmässig gewartet und sogar geöffnet werden müssen, um festzustellen, ob die Löschmittelbehälter und zusätzlich bei Auflade-Feuerlöschgeräten auch die inneren Druckflaschen korrodiert oder noch betriebsbereit sind. Diese Arbeiten müssen durch einen spezialisierten Fachmann durchgeführt werden und verursachen hohe Kosten und einen erheblichen logistischen Aufwand.

Die vorliegende Erfindung stellt sich nunmehr die Aufgabe, ein Feuerlöschgerät mit einem Inspektionssystem bereitzustellen, welches ermöglicht mit einer einfachen Sichtkontrolle jederzeit zuverlässig und ohne spezielle Fachkenntnisse die Einsatzfähigkeit des Feuerlöschgeräts zu überprüfen. Dadurch sollen teure und aufwändige Kontroll- und Wartungsarbeiten durch einen spezialisierten Fachmann durch einfache Sichtkontrollen durch einen Laien ersetzt werden. Eine weitere erfindungsgemässe Aufgabe ist die Signalisierung einer allfälligen durch das Inspektionssystem festgestellten Funktionsstörung mittels eines Kommunikationssystems, so dass eine solche Störung sofort nach dem Auftreten automatisch gemeldet und behoben werden kann.

Diese Aufgabe löst ein Feuerlöschgerät gemäss Patentanspruch 1. Weitere Merkmale und Ausführungsbeispiele gehen aus den abhängigen Ansprüchen hervor und deren Vorteile sind in der nachfolgenden Beschreibung erläutert.

Grundlage der Erfindung ist ein Feuerlöschgerät mit einem Inspektionssystem, das den inneren Druckzustand eines korrosionsresistenten, hitze-/kältebeständigen und vibrationsbeständigen Druckbehälters misst. Bei einem Dauerdruck-Feuerlöschgerät enthält der Druckbehälter direkt das Löschmittel, bei einem Auflage-Feuerlöschgerät befindet sich der Druckbehälter im Innern des Löschmittelbehälters. Die Anzeige des internen Druckzustands erlaubt es jedermann, auch dem Laien, ohne Weiteres festzustellen, ob der Druckbehälter noch unter genügendem Druck steht, also ob das Feuerlöschgerät betriebsbereit ist. Erfindungsgemäss sind zwei wesentliche Massnahmen zur Verbesserung der herkömmlichen Feuerlöschgeräte, insbesondere solcher mit langen Wartungsintervallen, vorgesehen:
- das Inspektionssyytem mit verbesserten, zuverlässigeren Mitteln zur Kontrolle des inneren Druckzustands; und
- die Fertigung des Druckbehälters aus korrosionsresistentem, hitze- und kältebeständigem und vibrationsbeständigem Material.

Diese zwei Massnahmen sind unumgänglich zur Gewährleistung der benötigten hohen Zuverlässigkeit der Druckmessung und -anzeige, wodurch aufwändige Kontroll- und Wartungsarbeiten hinfällig werden und durch eine einfache Sichtkontrolle ersetzt werden können. Speziell für Feuerlöschgeräte mit langen Wartungsintervallen sind diese Massnahmen Voraussetzung um die Betriebsbereitschaft jederzeit zu gewährleisten.

### Inspektionssystem

Das Inspektionssystem umfasst mindestens zwei Druckmesseinrichtungen, z.B. Manometer, Drucksensoren usw., welche den inneren Druck des Druckbehälters unabhängig voneinander messen.

In einer möglichen Ausführungsvariante der Erfindung sind die Druckmesseinrichtungen in isobaren Bereichen des Druckbehälters angeordnet, mithin sie die gleichen Druckwerte ermitteln sollten. Eine zu grosse Abweichung zwischen den Druckwerten ist also das Zeichen einer Fehlfunktion mindestens einer der beiden Druckmesseinrichtungen oder eines anderen Problems, welches aber nicht unbedingt die Einsatzfähigkeit des Feuerlöschgeräts beeinträchtigt.

Die Druckmesseinrichtungen können nebeneinander an derselben Stelle oder an zwei separaten Stellen des Druckbehälters angeordnet werden. Gemäss der Erfindung liegt das Inspektionssystem mit den Druckmesseinrichtungen in Form eines einzelnen und kompakten Teils vor. Damit die Druckmesseinrichtungen jedoch voneinander möglichst unabhängig sind und nicht denselben Beschädigungen ausgesetzt werden, stehen sie gemäss der Erfindung nicht im direkten Kontakt miteinander und sind unterschiedlich orientiert. Idealerweise sind Sie an unterschiedlichen Stellen angebracht und weisen keine gemeinsamen funktionellen Teile auf um zu vermeiden, dass ein kleiner Defekt die Funktionsfähigkeit verschiedener Druckmesseinrichtungen gleichzeitig beeinträchtigt. Erfindungsgemäss hat jede Druckmesseinrichtung eine separate Mündung zum Inneren des Druckbehälters, um zu vermeiden, dass ein lokales Problem gleichzeitig mehrere Druckmesseinrichtungen beeinflusst. Um dieses Risiko noch weiter zu vermindern, ist es von Vorteil, wenn die Druckmesseinrichtungen auf unterschiedlichen Druckmessmethoden beruhen (z.B. Analog / Digital).

Das Inspektionssystem ist mit einer Vergleichseinheit versehen, welche die Druckwerte erfasst und miteinander und/oder mit einem oder mehreren vordefinierten Sollwerten vergleicht. Wenn aus dem Vergleich hervorgeht, dass eine oder mehrere Druckmesseinrichtungen inkonsistente bzw. mit dem erwarteten Sollwert nicht übereinstimmende Messwerte angeben, wird eine Fehlermeldung angezeigt oder ausgelöst. Je nachdem welche Werte nicht dem erwarteten Sollwert entsprechen wird angezeigt, dass nur ein Problem vorliegt, oder dass das Feuerlöschgerät gar nicht mehr betriebsbereit ist.

Das Inspektionssystem weist ausserdem ein Ausgabesystem auf, zum Signalisieren der Messwerte und/oder allfälliger Fehlermeldungen. Besonders vorteilhaft ist es, wenn das Ausgabesystem eine Anzeigeeinheit ist, die eine Sichtkontrolle zulässt, so dass auch ohne Wartung der Betriebszustand festgestellt werden kann. Die Anzeigeeinheit kann beispielsweise ein Zifferblatt mit einem beweglichen Zeiger sein, oder eine Digitalanzeige. In möglichen Ausführungsvarianten der Erfindung umfasst das Ausgabesystem zusätzlich oder stattdessen ein Lautsprecher oder Summer zum Ausgeben eines akustischen Signals, z.B. für Fehlermeldungen. Auch eine farbliche Anzeige zur Abstufung des Betriebszustandes mit zum Beispiel grün (volle Einsatzbereitschaft), gelb (Problem liegt vor) und rot (keine Betriebsbereitschaft) ist denkbar.

### Kommunikationssystem

In einer weiteren bevorzugten Ausführungsvariante ist das Ausgabesystem zur Übertragung der Messwerte und/oder allfälliger Fehlermeldungen an eine ferne Kontrolleinheit zusätzlich mit einem Kommunikationssystem ausgerüstet, welches eine Kommunikationseinheit und eine Signalisierungsvorrichtung umfasst. Die Signalisierungsvorrichtung kann ein akustisches Signal und/oder ein Leuchtsignal ausgeben. Diese umfasst demnach einen Lautsprecher und/oder einen Summer und/oder eine Glühbirne und/oder eine oder mehrere Dioden, die beim Empfang eines Signals durch die Kommunikationseinheit ausgelöst und aktiviert werden. Im Brandfall oder falls eine Reparatur oder Kontrolle notwendig ist, kann das mit dem erfindungsgemässen Kommunikationssystem ausgerüstete Feuerlöschgerät damit problemlos und schnell lokalisiert werden.

Die Kommunikationseinheit kann zudem über mindestens einen Empfänger verfügen, der ein Signal von der Umgebung entgegennehmen und verarbeiten kann. In einer möglichen Ausführungsvariante der Erfindung ist der Empfänger ein Brandsensor und das entgegengenommene Signal das Vorhandensein von Rauch (im Fall eines Rauchsensors) oder eine erhöhte Temperatur (im Fall eines Temperatursensors). In einer anderen möglichen Ausführungsvariante nimmt der Empfänger ein Signal eines zentralen Brandbekämpfungssystems, eines mobilen Gerätes, eines Branddetektors oder eines anderen Feuerlöschgeräts entgegen. Die Übermittlung des Signals kann drahtlos (über Funk, Wifi, Bluetooth usw.) oder elektrisch über eine Drahtverbindung erfolgen. Dieses Signal kann eine Informations- bzw. Zustandsabfrage oder auch eine Brandmeldung sein, welches die Signalisierungsvorrichtung aktiviert, damit das für diesen Fall vorgesehene Signal generiert wird. In der bevorzugten Ausführungsvariante der Erfindung ist das Kommunikationssystem mit mindestens zwei Empfängern versehen, darunter mindestens ein Brand- oder Temperatursensor zur Aktivierung der Signalisierungsvorrichtung aufgrund eines lokalen Branderegnisses und mindestens ein Empfänger für ein elektrisches oder elektromagnetisches Signal zur Aktivierung der Signalisierungsvorrichtung aufgrund einer Anfrage eines anderen Geräts.

Besonders vorteilhaft ist es, wenn die Kommunikationseinheit zusätzlich einen Sender umfasst, mit welchem Brandmeldungen oder andere Informationen wie z.B. Betriebszustandsmeldungen an ein zentrales Brandbekämpfungssystem, an eine Brandfallsteuerung, an eine Inspektions- oder Kontrollstelle, an andere Feuerlöschgeräte oder an mobile Geräte übermittelt werden können. In einer möglichen Ausführungsvariante des Kommunikationssystems ist der Empfänger ein Brandsensor, welcher mit dem Sender verbunden ist, so dass ein Brand detektiert und eine Brandmeldung ausgegeben werden kann. Mehrere Feuerlöschgeräte, die mit dem erfindungsgemässen Lokalisierungs- und Kommunikationssystem ausgerüstet sind, können also interagieren, Daten wie Brandmeldungen austauschen und ein grösseres vernetztes Brandbekämpfungssystem bilden. Ebenfalls denkbar ist es, mehrere solche Feuerlöschgeräte mit einer zentralen Kontrolleinheit zu verbinden, zur Schaffung eines koordinierten, zentralisierten Brandbekämpfungssystems.

In einer möglichen Ausführungsvariante der Erfindung dient das erfindungsgemässe Kommunikationssystem nicht nur der Lokalisierung eines Feuerlöschgeräts im Brandfall, aber auch in anderen Situationen, z.B. bei einer Reparatur oder dem Ersatz des Geräts. Diese Arbeiten am Feuerlöscher werden in der Regel durch externe, spezialisierte Firmen durchgeführt, und die entsprechenden Personen sind mit den Räumlichkeiten und der Positionierung der Feuerlöschgeräte oft nicht vertraut. Jedes Feuerlöschgerät muss also gesucht werden. Um diesen Aufwand zu verringern, kann der Empfänger auch aufgrund eines empfangenen Signals, welches keine Brandmeldung ist, die Signalisierungsvorrichtung aktivieren. So könnte z.B. ein Kontrolleur mit einem Smartphone oder einem Tablet in den Räumlichkeiten vorbeigehen, das Signal auslösen, die Signalisierungsvorrichtung aus der Entfernung aktivieren und aufgrund des aktivierten Signals die mit dem erfindungsgemässen Kommunikationssystem ausgerüsteten Feuerlöschgeräte einfach und schnell lokalisieren und deren Betriebszustand ermitteln, benötigte Reparaturarbeiten durchführen oder ein defektes Feuerlöschgerät ersetzen.

In weiteren möglichen Ausführungsvarianten der Erfindung kann das mit dem Kommunikationssystem versehene Feuerlöschgerät mit GPS-Ortung lokalisiert werden.

Im Normalzustand erfolgt die Übertragung der Daten durch die Kommunikationseinheit beispielsweise dynamisch, sobald eine Fehlfunktion erkannt wird, oder periodisch in regelmässigen Intervallen, oder auf Abfrage der fernen Kontrolleinheit/Kontrollstelle oder sogar automatisch, sobald sich die Kontrolleinheit in der Nähe des Kommunikationssystems befindet. So könnte ein Wartungsbeauftragter einfach an den Feuerlöschgeräten, die mit dem Inspektions- und Kommunikationssystem versehen sind, vorbeigehen, und automatisch Meldungen oder Messwerte auf seinem mobilen Gerät (der Kontrolleinheit) erhalten, um den Betriebszustand der Feuerlöschgeräte festzuhalten und allenfalls zu protokollieren.

### Druckbehälter

Wichtig ist, dass der Druckbehälter aus korrosionsresistentem, hitze-/kältebeständigem und vibrationsbeständigem Material besteht, damit dieser von äusseren Einflüssen wie Feuchtigkeit, Vibration und Temperatur nicht beeinflusst wird. Hitze- und kältebeständige Materialien sind Materialien, die den inneren Druck des Behälters über einen grossen Temperaturbereich ertragen können, von negativen Temperaturen bis zu sehr hohen Temperaturen die in der Nähe eines Brandes auftreten können. Weiter ist bei einem Dauerdruckbehälter wichtig, das sich im Druckbehälter kein Sauerstoff, sondern ein Edelgas, z.B. Stickstoff befindet, um die langjährige Stabilität des Löschmittels nicht negativ zu beeinflussen.

Erfindungsgemäß ist das Material des Behälters direkt bedruckbar, damit relevante Informationen (Anleitung, Hinweise, etc.) direkt auf seiner Oberfläche aufgedruckt werden können, ohne dass ein separater Aufkleber benötigt wird, der sich allenfalls im Laufe der Zeit wieder ablösen kann.

Geeignete Materialien für den Druckbehälter sind z.B. Kunststoffe oder Harze, welche auch in Kombination mit anderen Materialien in Form von Verbundstoffen eingesetzt werden können. Besonders vorteilhaft ist die Verwendung eines Verbundstoffs bestehend aus einer flexiblen Matrix mit Verstärkerungsfasern aus einem Material mit hoher Zugund Reissfestigkeit. Beispielsweise können PEEK (Polyetheretherketon), Aramide (insbesondere Kevlar) oder Harze (insbesondere Epoxidharz) für die Herstellung der verschiedenen Bestandteile des Druckbehälters einzeln oder als Matrix eines Verbundstoffs benutzt werden. Geeignete Verstärkerungsfasern für Verbundstoffe sind beispielsweise Aramidfasern (insbesondere Kevlarfasern), PEEK-Fasern oder Kohlenstofffasern (Karbonfasern). In der bevorzugten Ausführungsvariante ist der Druckbehälter mit einer oder mehreren Kevlarfasern verstärkt, die mehrmals um den Behälter gewickelt sind.

Mit den vorgestellten Massnahmen wird ein Feuerlöschgerät mit Druckbehälter und Inspektionssystem bereitgestellt, welches mit einer einfachen Kontrolle des Inspektionssystems zuverlässig auf die Einsatzfähigkeit überprüft werden kann. Dadurch können teure und aufwändige Kontroll- und Wartungsarbeiten durch einen spezialisierten Fachmann mit einfachen Sichtkontrollen durch einen Laien, z.B. den Betreiber, ersetzt werden. Neben der Einsatzbereitschaft des Feuerlöschgerätes kann die Sichtkontrolle auch dazu dienen, jederzeit und ohne Fachkenntnisse zu ermitteln ob sämtliche Einrichtungen des Inspektionssystems, wie Messgeräte, und Vergleichseinheit, ordnungsgemäss funktionieren oder allenfalls überprüft oder gar ersetzt werden müssen.

Zusätzlich ist vorgesehen, dass eine allfällige Funktionsstörung des Druckbehälters, des Feuerlöschgeräts und oder eines Bestandteils des Inspektionssystems durch das Inspektionssystem automatisch an eine ferne Kontrolleinheit signalisiert wird.

## Patentansprüche

1. Feuerlöschgerät umfassend
einen Druckbehälter und
ein Inspektionssystem,
wobei der Druckbehälter aus korrosionsresistentem, hitze- und kältebeständigem, vibrationsbeständigem und direkt bedruckbarem Material besteht,
das Inspektionssystem eine Vergleichseinheit und zwei Druckmesseinrichtungen umfasst, welche mit dem Druckbehälter vibrationsbeständig verbunden sind und den inneren Druck des Druckbehälters unabhängig voneinander messen,
die Vergleichseinheit die Messwerte der Druckmesseinrichtungen erfasst, vergleicht und mittels eines Ausgabesystems signalisiert,
wobei
das Inspektionssystem in Form eines einzelnen Teils vorliegt, die Druckmesseinrichtungen nicht im direkten Kontakt miteinander stehen, unterschiedlich orientiert sind und keine gemeinsamen funktionellen Teile aufweisen und jede Druckmesseinrichtung eine separate Mündung zum Inneren des Druckbehälters hat.

2. Feuerlöschgerät gemäss Anspruch 1,
**dadurch gekennzeichnet, dass**
der Druckbehälter ganz oder teilweise aus Kunststoff oder Harz besteht.

3. Feuerlöschgerät gemäss Anspruch 2,
**dadurch gekennzeichnet, dass**
der Druckbehälter aus einem Verbundstoff mit einer flexiblen Matrix und Verstärkungsfasern aus einem Material mit hoher Zug- und Reissfestigkeit besteht.

4. Feuerlöschgerät gemäss Anspruch 3,
**dadurch gekennzeichnet, dass**
der Druckbehälter eine oder mehrere Kevlarfasern umfasst, die mehrfach um den Behälter gewickelt sind.

5. Feuerlöschgerät gemäss Anspruch 1,
**dadurch gekennzeichnet, dass**
der Druckbehälter direkt mit einer Anleitung oder Hinweisen bedruckt ist.

6. Feuerlöschgerät gemäss Anspruch 1,
**dadurch gekennzeichnet, dass**
das Ausgabesystem eine Anzeige ist, die eine Sichtkontrolle zulässt.

7. Feuerlöschgerät gemäss Anspruch 1,
**dadurch gekennzeichnet, dass**
das Ausgabesystem ein Lautsprecher oder Summer ist, zum Ausgeben eines akustischen Signals.

8. Feuerlöschgerät gemäss Anspruch 1,
**dadurch gekennzeichnet, dass**
das Inspektionssystem ein Kommunikationssystem umfasst, welches zur Übertragung von Messwerten und/oder allfälligen Fehlermeldungen an eine ferne Kontrolleinheit geeignet ist.

9. Feuerlöschgerät gemäss Anspruch 8,
**dadurch gekennzeichnet, dass**
das Kommunikationssystem eine Signalisierungsvorrichtung umfasst und über mindestens einen Empfänger verfügt, der Empfänger ein empfangenes Signal entgegennimmt, verarbeitet und die Signalisierungsvorrichtung auslöst.

10. Feuerlöschgerät gemäss Anspruch 9,
**dadurch gekennzeichnet, dass**
ein Empfänger ein Brandsensor, zum Beispiel ein Rauch- oder ein Temperatursensor ist.

## Claims

1. Fire extinguishing device comprising
a pressure vessel and
an inspection system,
wherein the pressure vessel is made of corrosion-resistant, heat- and coldresistant, vibration-resistant and directly printable material,
the inspection system comprises a comparison unit and two pressure measuring devices which are connected to the pressure vessel in a vibration-resistant manner and which measure the internal pressure of the pressure vessel independently of one another,
the comparison unit records the values measured by the pressure measuring devices, compares and signals them by means of an output system, wherein
the inspection system is in the form of a single part, the pressure measuring devices are not in direct contact with each other, are oriented differently and have no common functional parts, and each pressure measuring device has a separate opening to the inside of the pressure vessel.

2. Fire extinguisher according to claim 1,
**characterized in that**
the pressure vessel is wholly or partly made of plastic or resin.

3. Fire extinguisher according to claim 2,
**characterized in that**
the pressure vessel is made of a composite material with a flexible matrix and reinforcing fibers made of a material with high tensile strength and tear resistance.

4. Fire extinguisher according to claim 3,
**characterized in that**
the pressure vessel comprises one or more Kevlar fibers wrapped multiple times around the vessel.

5. Fire extinguisher according to claim 1,
**characterized in that**
the pressure vessel is directly printed with instructions or notices.

6. Fire extinguisher according to claim 1,
**characterized in that**
the output system is a display that allows visual inspection.

7. Fire extinguisher according to claim 1,
**characterized in that**
the output system is a speaker or buzzer for outputting an acoustic signal.

8. Fire extinguisher according to claim 1,
**characterized in that**
the inspection system includes a communication system which is adapted to transmit measured values and/or any error messages to a remote control unit.

9. Fire extinguisher according to claim 8,
**characterized in that**
the communication system comprises a signaling device and has at least one receiver, the receiver accepts a received signal, processes it and triggers the signaling device.

10. Fire extinguisher according to claim 9,
**characterized in that**
a receiver is a fire sensor, for example a smoke or a temperature sensor.

## Revendications

1. Appareil extincteur comprenant
un contenant sous pression et
un système de contrôle,
dans lequel le contenant sous pression est constitué d'un matériau résistant à la corrosion, à la chaleur et au froid, résistant aux vibrations et directement imprimable,
le système d'inspection comprend une unité de comparaison et deux appareils de mesure de pression qui sont reliés au contenant sous pression de manière résistante aux vibrations et mesurent la pression interne du contenant sous pression indépendamment l'un de l'autre,
l'unité de comparaison enregistre les valeurs mesurées des appareils de mesure de pression, les compare et les signale au moyen d'un système de sortie,
dans lequel
le système d'inspection se présente sous la forme d'une seule pièce, les appareils de mesure de pression ne sont pas en contact direct les uns avec les autres, sont orientés différemment et n'ont pas de parties fonctionnelles communes, et chaque manomètre a une ouverture séparée vers l'intérieur du contenant sous pression.

2. Extincteur selon la revendication 1,
**caractérisé en ce que**
le contenant sous pression est entièrement ou partiellement en matière plastique ou en résine.

3. Extincteur selon la revendication 2,
**caractérisé en ce que**
le contenant sous pression est réalisé en un matériau composite à matrice souple et fibres de renforcement en un matériau à haute résistance à la traction et à la déchirure.

4. Extincteur selon la revendication 3,
**caractérisé en ce que**
le contenant sous pression comprend une ou plusieurs fibres de Kevlar enroulées plusieurs fois autour du contenant.

5. Extincteur selon la revendication 1,
**caractérisé en ce que**
le contenant sous pression est directement imprimé avec des instructions ou des avis.

6. Extincteur selon la revendication 1,
**caractérisé en ce que**
le système de sortie est un affichage qui permet une inspection visuelle.

7. Extincteur selon la revendication 1,
**caractérisé en ce que**
le système de sortie est un haut-parleur ou un buzzer pour émettre un signal acoustique.

8. Extincteur selon la revendication 1,
**caractérisé en ce que**
le système d'inspection comprend un système de communication adapté pour transmettre des valeurs mesurées et/ou d'éventuels messages d'erreur à une unité de commande distante.

9. Extincteur selon la revendication 8,
**caractérisé en ce que**
le système de communication comprend un dispositif de signalisation et comporte au moins un récepteur, le récepteur accepte un signal reçu, le traite et déclenche le dispositif de signalisation.

10. Extincteur selon la revendication 9,
**caractérisé en ce que**
un récepteur est un capteur d'incendie, par exemple un capteur de fumée ou de température.
